# FASCICULE DE BREVET EUROPEEN

(11) **EP 3 663 703 B1**
(45) Date de publication et mention de la délivrance du brevet: **04.05.2022**
(21) Numéro de dépôt: 19208948.0
(22) Date de dépôt: 13.11.2019
(51) Int. Cl.: F42B 12/06, F42B 12/20, F42B 12/52, F42C 19/08

(54) **TÊTE MILITAIRE PERFORANTE**
PANZERBRECHENDER GEFECHTSKOPF
PENETRATIVE WARHEAD

(30) Priorité: 07.12.2018 FR 1872415
(43) Date de publication de la demande: 10.06.2020
(73) Titulaire: Nexter Munitions, 78034 Versailles Cedex (FR)
(72) Inventeur: BOULANGER, Rémi, 18023 Bourges (FR); NOZERES, Frédéric, 18023 Bourges (FR)
(74) Mandataire: Cabinet Chaillot

(56) Documents cités:
- EP-A2- 0 886 121
- US-A- 3 000 308
- US-A- 4 573 412
- US-A- 6 135 028
- US-A1- 2006 011 053
- US-A1- 2006 060 273
- VADHE P P ET AL: "Cast aluminized explosives (review)", COMBUSTION, EXPLOSION, AND SHOCK WAVES, KLUWER ACADEMIC PUBLISHERS-PLENUM PUBLISHERS, NE, vol. 44, no. 4, 11 septembre 2008 (2008-09-11), pages 461-477, XP019601613, ISSN: 1573-8345

## Description

Le domaine technique de l'invention est celui des têtes militaires perforantes qui comprennent un barreau entouré au moins en partie d'au moins un matériau énergétique.

Il a été proposé en particulier par le brevet US3302570 un projectile comprenant un barreau perforant, par exemple en alliage de tungstène, entouré par une composition incendiaire qui est elle-même entourée par un corps de projectile dont la partie avant permet d'améliorer la perforation d'une cible.

Un tel projectile a des capacités tout à la fois perforante et incendiaire. Cependant la quantité de matériau énergétique emportée reste modeste et l'effet de souffle obtenu est très limité.

On connait également par le brevet US6135028 un projectile ayant deux modes de fonctionnement : un mode perforant qui est assuré par un noyau renfermant une charge explosive et un mode anti cible légère qui est assuré par une enveloppe engendrant des éclats qui sont mis en vitesse par une couronne d'explosif. Avec ce projectile, la charge entourant le barreau est éjectée à l'impact d'une cible dure. Seul l'explosif contenu à l'intérieur du barreau peut être initié à l'intérieur de la cible. La masse d'explosif mis en œuvre reste donc réduite et l'effet de projection des éclats du barreau est privilégié par rapport à l'effet de souffle.

On connait aussi par le brevet EP0886121 un projectile comportant une grenade perforante chargée d'explosif. Cette grenade est disposée axialement dans un étui qui génère des éclats et qui renferme également une charge explosive périphérique. Dans ce brevet, comme dans le précédent, seule la charge explosive contenue dans la grenade perforante peut être mise en œuvre à l'intérieur d'une cible. La masse d'explosif mis en œuvre reste donc réduite et l'effet de projection des éclats de la grenade est encore privilégié par rapport à l'effet de souffle.

Il existe aujourd'hui un besoin de définir des têtes militaires ayant une capacité perforante renforcée et pouvant engendrer un effet de souffle renforcé à l'intérieur d'une cible ou derrière une paroi.

Ainsi l'invention a pour objet une tête militaire perforante comprenant un barreau perforant entouré au moins en partie d'au moins un matériau énergétique, et comportant un moyen d'amorçage du matériau énergétique, tête militaire caractérisée en ce que le barreau est solidaire de deux flasques, un flasque avant et un flasque arrière, le barreau s'étendant en avant du flasque avant, les flasques et le barreau délimitant un volume annulaire dans lequel est disposé le ou les matériau(x) énergétique(s), tête militaire comportant une enveloppe cylindrique entourant le ou les matériaux énergétiques, l'enveloppe étant constituée par une feuille mince en matériau synthétique ou bien par un matériau explosif à liant plastique thermodurcissable intégrant dans sa composition des fibres de verre ou de carbone.

Avantageusement, le matériau énergétique pourra être un matériau à effet thermobarique.

La tête militaire perforante pourra comporter une enveloppe cylindrique entourant le ou les matériaux énergétiques.

L'enveloppe pourra être constituée par une feuille mince en matériau synthétique.

Selon un mode de réalisation, le matériau énergétique pourra comprendre un explosif secondaire incorporant un agent renforçateur de souffle, tel que l'aluminium ou le perchlorate d'ammonium.

Le moyen d'amorçage pourra alors comprendre au moins une couronne de relais de détonation solidaires d'au moins un des flasques.

Selon un autre mode de réalisation, le matériau énergétique pourra comprendre un gel dispersable combustible dans l'air.

Le matériau énergétique pourra être un gel associant un combustible tel que le nitrométhane et au moins un matériau renforçateur de souffle tel que l'aluminium.

Le moyen d'amorçage pourra comprendre au moins un anneau d'explosif d'amorçage interposé entre le barreau et le matériau énergétique, anneau lui-même initié par au moins une couronne d'initiateurs.

Selon un mode particulier de réalisation, le barreau et les flasques pourront être réalisés sous la forme d'une seule pièce.

L'invention sera mieux comprise à la lecture de la description qui va suivre de différents modes de réalisation, description faite en référence aux dessins annexés et dans lesquels :
[Fig. 1] montre en coupe longitudinale une tête militaire selon un premier mode de réalisation de l'invention ;
[Fig. 2] est une coupe transversale de cette tête militaire, suivant le plan dont la trace AA est repérée à la figure 1 ;
[Fig. 3] montre en coupe longitudinale une première variante d'exécution du flasque avant ;
[Fig. 4] montre en coupe longitudinale une seconde variante d'exécution du flasque avant ;
[Fig. 5] représente une tête militaire selon un deuxième mode de réalisation de l'invention.

En se reportant à la figure 1, une tête militaire 1 selon un premier mode de réalisation de l'invention, comprend un barreau 2 perforant qui est solidaire de deux flasques 3a et 3b. Le barreau 2 est par exemple réalisé en un matériau dense tel que le tungstène.

Il peut être également réalisé en acier à très hautes caractéristiques mécaniques (acier maraging). Pour ce dernier mode de réalisation, un procédé de fabrication additive (fusion laser) permettra notamment d'aboutir à une architecture monolithique combinant le barreau 2 et les deux flasques 3a,3b dans une seule et unique pièce, gage d'une optimisation de la tenue mécanique de l'ensemble.

La fonction du barreau 2 est d'assurer la perforation d'une paroi d'une cible (non représentée).

La tête militaire 1 est solidaire d'un projectile (non représenté) tel qu'un missile ou une roquette, ou encore un projectile tiré par un système d'arme (canon de char ou d'artillerie).

Le projectile est animé d'une vitesse V qui lui est communiquée par le système d'arme ou bien par un propulseur (missile ou roquette). Cette vitesse V est celle à laquelle le barreau impacte une paroi dont il assure la perforation.

Les flasques 3a et 3b sont rendus solidaires du barreau 2, par exemple par filetage ou par soudure si le barreau et le flasque de fermeture sont fabriqués dans des matériaux différents (pour des raisons de gain de masse ou de positionnement du centre de gravité...).

A titre d'exemple, il est possible d'envisager un barreau en tungstène et un flasque en acier à haute résistance. Comme précisé précédemment, les flasques peuvent aussi, dans le cas du recours à un procédé de fabrication additive, ne former qu'une seule et unique pièce avec le barreau. Ils sont alors réalisés en un seul et même matériau assurant la tenue mécanique de la tête militaire aux contraintes de mise en œuvre (le tir en particulier) tout en assurant également les performances terminales relatives à la perforation de structures renforcées. Les flasques sont par exemple réalisés en acier à hautes caractéristiques mécaniques (limite élastique supérieure à 1800 Méga Pascals). Il est clair pour l'Homme du Métier qu'il est également possible de réaliser le barreau et les flasques en une seule et même pièce par un procédé d'usinage classique par enlèvement de matière.

Comme on le voit sur la figure 1, le barreau 2 s'étend en avant AV du flasque avant 3a. C'est le barreau qui impacte la paroi de la cible en premier. Le flasque avant 3a pourra par ailleurs présenter un profil ogivé favorisant la poursuite de la perforation amorcée par le barreau 2. Une telle variante de profil est visible sur les figures 3 et 4.

Sur la figure 3, la face avant 4a du flasque avant 3a est conique et la face arrière 4b est plane. Ce flasque avant massif a de bonnes caractéristiques de perforation.

Sur la figure 4, la face avant 4a du flasque avant 3a est conique et la face arrière 4b est également conique. Ce dernier mode de réalisation permet de réduire la masse du flasque avant.

Les flasques 3a et 3b et le barreau 2 délimitent un volume annulaire dans lequel est disposé au moins un matériau énergétique 5.

Suivant le mode de réalisation des figures 1 et 2, le flasque arrière 3b porte un moyen d'amorçage 6 du matériau énergétique 5.

Ce moyen d'amorçage 6 comprend ici au moins une couronne de relais de détonation 7 qui sont solidaires du flasque arrière 3b et qui sont disposés dans des logements adaptés pour les recevoir. Tous les relais de détonation 7 sont commandés par une fusée 8 qui assure leur initiation simultanée et à laquelle ils sont reliés par des fils.

Comme on le voit sur la figure 2, les relais de détonation 7 sont régulièrement répartis angulairement autour de l'axe 9 de la tête militaire. L'amorçage multipoints du matériau énergétique 5 assure la génération d'une onde de détonation pseudo-annulaire (dont la forme est fonction du nombre de relais 7 intégrés au système d'amorçage) dans le matériau 5, sans perturbation par le barreau 2.

La tête militaire comporte enfin une enveloppe cylindrique 10 qui entoure le matériau énergétique 5 et également les flasques 3a et 3b. Le matériau de l'enveloppe 10 pourra être constitué par une feuille mince en matériau synthétique, par exemple une feuille de polytétra-fluoréthylène ou de fluorure de polyvinylidène thermo rétractable, ou une matière plastique renforcée de fibre de verre.

L'enveloppe 10 assure l'étanchéité du chargement énergétique 5 vis-à-vis de l'humidité. Elle n'intervient pas dans la résistance mécanique de la tête militaire 1 qui est assurée par le barreau 2 et les flasques 3a et 3b (et aussi par la structure du projectile - non représentée).

Il serait bien entendu possible de mettre en œuvre une enveloppe 10 en aluminium. L'intérêt de choisir une enveloppe en un matériau synthétique mince est d'éviter la formation d'éclats lors de l'initiation du matériau 5. En effet, avec les projectiles classiques, l'énergie développée par l'explosif est en partie consommée par la fragmentation de l'enveloppe avant de permettre la projection des éclats. L'effet de souffle se trouve donc obligatoirement réduit.

Dans une autre variante, l'enveloppe 10 pourra être avantageusement constituée par un matériau lui-même explosif à liant plastique thermodurcissable qui assurera l'étanchéité nécessaire. Cette enveloppe en matériau énergétique intégrera dans sa composition des fibres de verre ou de carbone qui permettront d'en optimiser la rigidité. Dès lors, l'enveloppe, loin de perturber la génération des effets de souffle attendus, contribuera elle-même à cette génération.

La tête militaire 1 engendre ainsi uniquement un effet de souffle, ce qui diminue le rayon de létalité de la munition lors d'une initiation en champ ouvert et limite les effets collatéraux lors d'une utilisation en zone urbaine.

Ainsi la tête militaire selon l'invention a une capacité de perforation qui lui est assurée par le barreau 2, complété éventuellement par le flasque avant 3a. Une fois la paroi de la cible perforée, la fusée 8 assure l'initiation du matériau énergétique 5. Ce dernier est configuré pour engendrer un effet de souffle. Cet effet est déployé derrière la paroi de protection traversée par le barreau. L'efficacité est donc optimale à l'intérieur d'un espace confiné qui était protégé par la paroi ainsi traversée.

Il n'y a pas de projection d'éclats. Une initiation de la tête militaire 1 à l'extérieur de la cible aura un effet létal réduit.

Le matériau énergétique 5 sera ainsi un matériau à effet thermobarique, c'est-à-dire un matériau optimisé pour engendrer un effet de souffle.

Selon un mode de réalisation, le matériau énergétique 5 pourra comprendre un explosif secondaire, par exemple de l'hexogène, qui incorpore un agent renforçateur de souffle, tel que l'aluminium ou le perchlorate d'ammonium. La plupart des agents renforçateurs de souffle sont des réducteurs puissants.

A titre d'exemple on pourra associer :
40% à 50% d'hexogène, 30% à 40% d'aluminium et 10 à 20% de perchlorate d'ammonium en poudre et éventuellement un liant.

On pourra également mettre en œuvre un matériau énergétique comprenant 30 à 40% d'hexogène, 20 à 30% de trinitrotoluène et 30 à 40% d'aluminium.

La figure 5 représente en coupe longitudinale une tête militaire selon un deuxième mode de réalisation de l'invention.

Ce mode diffère du précédent essentiellement par la nature du matériau énergétique 5 qui est mis en œuvre.

Le matériau énergétique 5 est ici constitué par un gel dispersable qui est combustible dans l'air. Ces matériaux sont bien connus de l'Homme du Métier sous la dénomination anglo saxonne de « fuel-air explosives » ou FAE.

Le matériau énergétique 5 pourra ainsi être constitué par un gel qui associe un matériau combustible tel que le nitrométhane et un matériau renforçateur de souffle tel que l'aluminium.

La mise en œuvre d'un tel matériau nécessite tout d'abord une dispersion du gel sous forme de fines gouttelettes, puis un allumage du gel ainsi dispersé.

On obtient une telle séquence en utilisant un anneau d'explosif d'allumage et de projection 11 qui est interposé entre le barreau 2 et le matériau énergétique 5.

Cet anneau d'explosif 11 est lui-même initié par une couronne d'initiateurs 7 commandés par la fusée 8.

L'anneau d'explosif d'allumage et de projection 11 est par exemple formé par un bloc d'hexogène ou d'octogène associé à des liants flegmatisants. On pourra incorporer dans l'anneau d'allumage 11 un matériau énergétique, par exemple à effet pyrophorique, pour améliorer les capacités d'allumage du gel par l'explosif d'allumage et de projection 11 après la projection du gel.

La mise en détonation de l'anneau explosif 11 va provoquer la projection radiale du matériau énergétique thermobarique 5 sous forme de gouttelettes, de telle sorte que la surface apparente du nuage formé par les gouttelettes soit la plus importante possible.

Cette répartition des gouttelettes permettra d'optimiser leurs conditions d'allumage en suspension et amplifiera les effets de postcombustion aérobie (mécanismes réactionnels associés à l'utilisation de tout ou partie de l'oxygène de l'air ambiant). Le souffle associé s'en retrouve maximisé.

En parallèle l'énergie déployée lors de la dispersion provoque l'allumage de proche en proche du combustible compris dans les gouttelettes.

Il en résulte un effet de souffle qui pourra être renforcé par la présence de réducteurs forts dans le gel, tel que la poudre d'aluminium.

A titre d'exemple on pourra associer :
50% à 60% de nitrométhane et 30% à 40% d'aluminium en poudre (granulométrie de l'ordre du micromètre).

A titre de variante, il est possible également de définir une tête militaire selon l'invention et dans laquelle le matériau énergétique est formé d'un empilement de plusieurs blocs annulaires entourant le barreau et interposés entre les deux flasques.

On pourra aussi définir une tête militaire comportant deux couronnes de relais de détonation. On pourra prévoir deux couronnes concentriques disposées au niveau d'un seul des flasques. On pourra également prévoir au moins une couronne de relais de détonation solidaire de chacun des flasques. Toutes les couronnes seront reliées à la fusée qui assurera leur initiation. On pourra également associer au moins une couronne de relais de détonation sur chaque flasque avec un anneau d'explosif d'amorçage permettant la dispersion et l'initiation d'un gel dispersable et combustible.

## Revendications

1. Tête militaire perforante (1) comprenant un barreau perforant (2) entouré au moins en partie d'au moins un matériau énergétique (5), et comportant un moyen d'amorçage (6) du matériau énergétique, le barreau (2) étant solidaire de deux flasques (3a,3b), un flasque avant (3a) et un flasque arrière (3b), le barreau (2) s'étendant en avant du flasque avant (3a), les flasques (3a,3b) et le barreau (2) délimitant un volume annulaire dans lequel est disposé le ou les matériau(x) énergétique(s) (5), tête militaire comportant une enveloppe cylindrique (10) entourant le ou les matériaux énergétiques (5), **caractérisée en ce que** l'enveloppe (10) est constituée par une feuille mince en matériau synthétique ou bien par un matériau explosif à liant plastique thermodurcissable intégrant dans sa composition des fibres de verre ou de carbone.

2. Tête militaire perforante selon la revendication 1, **caractérisée en ce que** le matériau énergétique (5) est un matériau à effet thermobarique.

3. Tête militaire perforante selon une des revendications 1 ou 2, **caractérisée en ce que** le matériau énergétique (5) comprend un explosif secondaire incorporant un agent renforçateur de souffle, tel que l'aluminium ou le perchlorate d'ammonium.

4. Tête militaire perforante selon la revendication 3, **caractérisée en ce que** le moyen d'amorçage (6) comprend au moins une couronne de relais de détonation (7) solidaires d'au moins un des flasques (3a,3b).

5. Tête militaire perforante selon une des revendications 1 ou 2, **caractérisée en ce que** le matériau énergétique (5) comprend un gel dispersable combustible dans l'air.

6. Tête militaire perforante selon la revendication 5, **caractérisée en ce que** le matériau énergétique (5) est un gel associant un combustible tel que le nitrométhane et au moins un matériau renforçateur de souffle tel que l'aluminium.

7. Tête militaire perforante selon une des revendications 5 ou 6, **caractérisée en ce que** le moyen d'amorçage (6) comprend au moins un anneau d'explosif d'amorçage (11) interposé entre le barreau (2) et le matériau énergétique (5), anneau (11) lui-même initié par au moins une couronne d'initiateurs (7).

8. Tête militaire perforante selon une des revendications 1 à 7, **caractérisée en ce que** le barreau (2) et les flasques (3a,3b) sont réalisés sous la forme d'une seule pièce.

## Patentansprüche

1. Panzerbrechender Gefechtskopf (1), umfassend einen panzerbrechenden Stab (2), der mindestens zum Teil von mindestens einem energetischen Material (5) umgeben ist und aufweisend ein Zündmittel (6) des energetischen Materials, wobei der Stab (2) mit zwei Flanschen (3a, 3b), einem vorderen Flansch (3a) und einem hinteren Flansch (3b), fest verbunden ist, wobei sich der Stab (2) vor dem vorderen Flansch (3a) erstreckt, wobei die Flansche (3a, 3b) und der Stab (2) ein ringförmiges Volumen begrenzen, in dem das oder die energetische (n) Material (ien) (5) angeordnet ist/sind, wobei der Gefechtskopf einen zylindrischen Mantel (10) aufweist, der das oder die energetische(n) Material(ien) (5) umgibt, **dadurch gekennzeichnet, dass** der Mantel (10) aus einer dünnen Folie aus synthetischem Material oder auch aus einem explosiven Material mit thermisch härtbarem plastischem Bindemittel besteht, das in seiner Zusammensetzung Glas- oder Carbonfasern integriert.

2. Panzerbrechender Gefechtskopf nach Anspruch 1, **dadurch gekennzeichnet, dass** das energetische Material (5) ein Material mit thermobarischer Wirkung ist.

3. Panzerbrechender Gefechtskopf nach einem der Ansprüche 1 oder 2, **dadurch gekennzeichnet, dass** das energetische Material (5) einen sekundären Sprengstoff umfasst, der ein druckwellenverstärkendes Mittel wie Aluminium oder Ammoniumperchlorat inkorporiert.

4. Panzerbrechender Gefechtskopf nach Anspruch 3, **dadurch gekennzeichnet, dass** das Zündmittel (6) mindestens einen Detonationsrelaiskranz (7) umfasst, die mit mindestens einem der Flansche (3a, 3b) fest verbunden sind.

5. Panzerbrechender Gefechtskopf nach einem der Ansprüche 1 oder 2, **dadurch gekennzeichnet, dass** das energetische Material (5) ein in Luft brennbares dispergierbares Gel umfasst.

6. Panzerbrechender Gefechtskopf nach Anspruch 5, **dadurch gekennzeichnet, dass** das energetische Material (5) ein Gel ist, das einen Brennstoff wie Nitromethan und mindestens ein druckwellenverstärkendes Material wie Aluminium kombiniert.

7. Panzerbrechender Gefechtskopf nach einem der Ansprüche 5 oder 6, **dadurch gekennzeichnet, dass** das Zündmittel (6) mindestens einen Zündsprengstoffring (11) umfasst, der zwischen dem Stab (2) und dem energetischen Material (5) angeordnet ist, wobei der Ring (11) selbst von mindestens einem Auslöserkranz (7) ausgelöst wird.

8. Panzerbrechender Gefechtskopf nach einem der Ansprüche 1 bis 7, **dadurch gekennzeichnet, dass** der Stab (2) und die Flansche (3a, 3b) in Form eines einzigen Teils hergestellt sind.

## Claims

1. A penetrative warhead (1) comprising a perforating rod (2) at least partly surrounded by at least one energetic material (5), and comprising a means (6) for initiating the energetic material, the rod (2) being integral with two flanges (3a, 3b), a front flange (3a) and a rear flange (3b), the rod (2) extending in front of the front flange (3a), the flanges (3a,3b) and the rod (2) delimiting an annular volume in which the energetic material(s) (5) is(are) disposed, the warhead comprising a cylindrical envelope (10) surrounding the energetic material(s) (5), **characterised in that** the envelope (10) consists in a thin sheet of synthetic material or in an explosive material with a thermosetting plastic binder and incorporating glass or carbon fibres in its composition.

2. The penetrative warhead according to claim 1, **characterised in that** the energetic material (5) is a thermobaric material.

3. The penetrative warhead according to one of claims 1 or 2, **characterised in that** the energetic material (5) comprises a secondary explosive incorporating a blast enhancer, such as aluminium or ammonium perchlorate.

4. The penetrative warhead according to claim 3, **characterised in that** the initiating means (6) comprises at least one ring of detonating relays (7) that are integral with at least one of the flanges (3a, 3b).

5. The penetrative warhead according to one of claims 1 or 2, **characterised in that** the energetic material (5) comprises an dispersible gel that is combustible in the air.

6. The penetrative warhead according to claim 5, **characterised in that** the energetic material (5) is a gel combining a combustible such as nitromethane and at least one blast-enhancing material such as aluminium.

7. The penetrative warhead according to one of claims 5 or 6, **characterised in that** the initiating means (6) comprises at least one ring of initating explosive (11) that is interposed between the rod (2) and the energetic material (5), which ring (11) is itself initiated by at least one ring of initiators (7).

8. The penetrative warhead according to one of claims 1 to 7, **characterised in that** the rod (2) and the flanges (3a, 3b) are made as a single piece.
